# EUROPÄISCHE PATENTSCHRIFT

(11) **EP 1 914 050 B1**
(45) Veröffentlichungstag und Bekanntmachung des Hinweises auf die Patenterteilung: **08.06.2011**
(21) Anmeldenummer: 07117688.7
(22) Anmeldetag: 02.10.2007
(51) Int. Cl.: B26F 1/40, B65H 29/00

(54) **Flachbett-Bogenstanzmaschine**
Flat-bed cutting press for sheets
Presse à platines pour matériau en feuille

(30) Priorität: 18.10.2006 DE 102006049112
(43) Veröffentlichungstag der Anmeldung: 23.04.2008
(73) Patentinhaber: Heidelberger Druckmaschinen Aktiengesellschaft, 69115 Heidelberg (DE)
(72) Erfinder: Gronau, Dieter, 40620, Meerbusch (DE); Imkamp, Thomas, 40627, Düsseldorf (DE); Palmen, Dr. Peter, 41189, Mönchengladbach (DE); Zanders, Guido, 41179, Mönchengladbach (DE)

(56) Entgegenhaltungen:
- EP-A- 1 228 994
- WO-A-99/28118
- US-B1- 6 435 067

## Beschreibung

Die vorliegende Erfindung betrifft eine Flachbett-Bogenstanzmaschine gemäß dem Oberbegriff von Anspruch 1.

Als Stanzen wird das Schneiden mit in sich geschlossenen, geometrischen Zuschnittsformen bezeichnet, die kreisförmig, oval oder mehreckig sowie Fantasieformen aller Art sein können. Auch die in der Druckweiterverarbeitung geübten Praktiken wie Stanzen mit Locheisen, Ecken abstoßen und Register stanzen werden zu diesem Bereich gezählt. Die Stanzung erfolgt gegen eine Stanzunterlage oder gegen Stempel, teilweise sind es auch Schervorgänge (vgl. Druckweilerverarbeitung, Ausbildungsleitfaden für Buchbinder, Bundesverband Druck e. V. 1996, Seite 351 ff.).

Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführungen handelt (etwa Verpackungen für Kosmetik, Zigaretten, Pharmazie, Lebensmittel etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich.

Diesen Ansprüchen wird das Flachbettstanzen am besten gerecht. Dabei werden die gedruckten und auf einer Palette gestapelten Bogen der Stanzmaschine zugeführt. In der Maschine erfolgt in einer Vereinzelungseinrichtung zunächst die Vereinzelung der zu stanzenden Bogen, die dann anschließend in einer Ausrichteinrichtung passgenau ausgerichtet, von einem Greiferwagen Übernommen und exakt in der Stanzeinrichtung zwischen einem fest gelagerten Untertisch und einem über ein Kniehebel- oder Exzentergetriebe vertikal bewegbaren Obertisch positioniert. Eine derartige Flachbettstanze ist beispielsweise aus der DE 30 44 083 A1 bekannt.

Die beiden Tische sind mit Schneid- und Rillwerkzeugen bzw. entsprechenden Gegenwerkzeugen bestückt, mit denen aus den taktweise zwischen die Tischflächen geführten Bögen die Nutzen ausgestanzt und gleichzeitig die zum sauberen Falten notwendigen Rillen eingedrückt werden. In der nachfolgende Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrennungseinrichtung separiert werden.

Die bekannten Flachbett-Bogenstanzmaschinen, welche beispielsweise von der Anmelderin unter der Serie Dymatrix angeboten werden, besitzen einen zentralen Antrieb, über welchen einerseits eine Transporteinrichtung angetrieben wird, welche die zu bearbeitenden Bögen durch die Maschine transportiert, und der andererseits über Schubstanbengetriebe der Stanze nachfolgende Bearbeitungsstationen antreibt. Der Obertisch wird über ein mit dem Hauptantrieb gekoppeltes Exzentergetriebe angetrieben. Da also alle Stationen zentral mit dem Hauptgetriebe mechanisch gekoppelt sind, ist es aufwendig, die Bewegungsabläufe für die einzelnen Bearbeitungsstationen zu verändern.

Aus der EP 1 228 994 A2 ist eine Flachbettbogenstanzmaschine bekannt, bei der die Stanzeinrichtung und eventuelle weitere Bearbeitungsstationen mit einem Antrieb versehen sind, der unabhängig von dem Antrieb der Transporteinrichtung ist. Der Antrieb der Transporteinrichtung wird über eine zentrale Steuerung synchronisiert.

Der vorliegenden Erfindung liegt die Aufgabe zugrunde, eine Flachbett-Bogenstanzmaschine flexibler auszugestalten.

Diese Aufgabe wird gelöst durch die Merkmale des Anspruchs 1.

Der Erfindung liegt damit die Überlegung zu Grunde, die Stanzeinrichtung mit einem unabhängigen eigenen Antrieb zu versehen, der es gestattet, die Stanzgeschwindigkeit und die Stanzkraft individuell auf die jeweiligen Bedürfnisse einzustellen. Auf diese Weise wird ein aufwendiges Umrüsten der Stanzeinrichtung oder ein mehrmaliges Bearbeiten eines Bogens überflüssig.

Die Antriebe weisen hierbei einen Elektromotor bzw. eine Servo-Motor, da bei diesen die Antriebsleistung und damit die Stanzkraft und -geschwindigkeit des Stanzwerkzeug auf einfache Weise eingestellt werden kann.

Die einzelnen Antriebe sind jeweils mit einer Steuereinheit versehen, wobei die Steuereinheiten über eine Verbindung zum Austausch von Daten- und / oder Steuersignalen miteinander verbunden sind.

Die wenigstens eine weitere Bearbeitungseinrichtung besitzt ebenfalls einen vom Antrieb der Transportvorrichtung und dem Antrieb der Stanzmaschine unabhängigen eigenen Antrieb. Sofern mehrere Bearbeitungseinrichtungen vorgesehen sind, ist zweckmäßigerweise jede dieser Bearbeitungseinrichtungen mit einem von dem Antrieb der Stanzeinrichtung, von den Antrieben der anderen Bearbeitungsstationen sowie von dem Antrieb der Transportvorrichtung unabhängigen eigenen Antrieb ausgestattet. Auf diese Weise ist es möglich, auch die weiteren Bearbeitungseinrichtungen beispielsweise zum Einlegen, Vereinzeln und Ausrichten der zu bearbeitenden Materialbögen bzw. zum Ausbrechen des Abfalls und zum Ablegen der ausgestanzten Nutzen individuell auf die jeweiligen Bedürfnisse einzustellen. Da die Bearbeitungseinrichtungen aufgrund ihrer separaten Antriebe unabhängig voneinander sind, können sie nach Art von eigenständigen Modulen ausgebildet sein, die einzeln ausgetauscht oder nachgerüstet werden können.

Vorteilhafterweise können die Daten- und / oder Steuersignale entweder direkt untereinander ausgetauscht werden, oder aber auch nach dem Master-/Slave-Betrieb über eine zentrale Steuerung. Beim Master-/Slave-Betrieb kann es jedoch durchaus sinnvoll sein, dass die einzelnen Steuerungen zwar ihre Steuerbefehle von der zentralen Steuerung erhalten, die Datensignale jedoch selbständig empfangen. Hierzu bietet sich vorteilhafterweise an, dass die Verbindung zum Austausch von Daten- und / oder Steuersignalen als Feldbus, vorteilhafterweise als CANopen Bus ausgebildet ist.

Sofern die Stanzeinrichtung der Flachbett-Bogenstanzmaschine mit zwei gegeneinander bewegbaren Tischen ausgerüstet ist, ist es auch möglich, für jeden der beiden Tische einen separaten Antrieb vorzusehen.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Fig. 1: eine Flachbett-Bogenstanzmaschine gemäß der vorliegenden Erfindung
- Fig. 2: eine Flachbett-Bogenstanzmaschinen gemäß Fig. 1 mit einer zentralen Steuerung

Die in der Figur 1 dargestellte Flachbett-Bogenstanzmaschine, welche zur Stanz- und/oder Prägebearbeitung von bogenförmigen Materialien aus Papier, Pappe und dergleichen und insbesondere bei der Herstellung von Papier- oder Kartonzuschnitten eingesetzt werden kann, umfasst in der Durchlaufrichtung X hintereinander liegend eine Einlege- und Vereinzelungseinrichtung 1, eine Ausrichteinrichtung 2, eine Stanzeinrichtung 3, eine Ausbrecheinrichtung 4, eine Nutzenablageeinrichtung 5 und eine Trennbogen-Zuführeinrichtung 6. Des Weiteren ist an der an der Nutzenablageeinrichtung 5 ein Palettenbahnhof 7 vorgesehen.

In der Einlege- und Vereinzelungseinrichtung 1 werden die zu bearbeitenden Bögen gestapelt zur Verfügung gestellt und von dem Stapel über einen Saugkopf 8 einzeln von oben entnommen und auf ein Transportband 9 abgelegt, welches den Bogen der Ausrichteinrichtung 2 zuführt, wo dieser beispielsweise an drei Punkten mit Seiten- und Frontmarken passgenau ausgerichtet werden.

Bei der Bearbeitung von endlosen Bahnen wird anstelle der Einlegeeinrichtung 1 eine Abrolleinrichtung, eventuell mit nachfolgenden Querschneidern, eingesetzt.

In der Ausrichtstation 2 wird der ausgerichtete Bogen von einem Greifer eines Transportsystems, von welchem in der Zeichnung lediglich die Transportkette 10 gezeigt ist, übernommen, welches den Bogen getaktet und präzise ausgerichtet durch die weiteren Bearbeitungsstationen 3, 4, 5, 6 führt.

Der Ausrichtstation 2 nachgeordnet ist die Stanzeinrichtung 3, welche einen am Maschinengestell G fest gelagerten Untertisch 11 und einen vertikal bewegbaren Obertisch 12 aufweist. Dabei trägt der Obertisch 12 ein Stanzmesser und der Untertisch eine Stanzgegenplatte.

Die Betätigung des Obertisches 12 erfolgt in üblicher Weise mittels eines Exzentergetriebes 14, welches beispielsweise über einen Elektromotor 13 angetrieben wird.

Im Anschluss an die Stanzeinrichtung 3 ist die Ausbrecheinrichtung 4 vorgesehen, in welcher die beim Stanzvorgang entstehenden, nicht benötigten Abfallstücke aus dem Bogen nach unten heraus gestoßen werden, wodurch diese Abfallstücke in einen unter der Ausbrechereinrichtung 4 eingeschobenen, behälterartigen Wagen 15 fallen.

Hinter der Ausbrecheinrichtung 4 befindet sich die Ablegeeinrichtung 5, in welcher der Bogen entweder nur einfach abgelegt wird oder aber gleichzeitig eine Trennung der einzelnen Nutzen erfolgt, wobei Trennwerkzeuge hier nicht näher dargestellter Art verwendet werden können. Die Bögen können hier auf Paletten abgelegt und aufgestapelt werden, welche in dem Palettenbahnhof 7 untergebracht sind, so dass nach Erreichen einer bestimmten Stapelhöhe die Palette mit den aufgestapelten Bögen aus dem Bereich der Stanzmaschine weggefahren werden kann.

Wie in der Zeichnung gut erkennbar ist, sind die Einlege- und Vereinzelungseinrichtung 1, die Stanzeinrichtung 3, die Ausbrecheinrichtung 4 und die Ablegeeinrichtung 5 jeweils mit eigenen Antrieben beispielsweise in Form von Elektromotoren 13, 16, 17, 18 versehen, welche von einander und von dem nur schematisch dargestellten Antrieb 19 der Transporteinrichtung unabhängig sind. So kann die Motorleistung und damit auch die zur Verfügung stehende Antriebskraft und Antriebsgeschwindigkeit in jeder Bearbeitungsstation 1, 3, 4, 5 individuell nach Bedarf eingestellt werden, wodurch sich aufwendige Umrüstarbeiten bei Produktwechseln vermeiden lassen.

Weiterhin ist aus Fig. 1 erkennbar, dass die einzelnen Antriebe 13, 16, 17, 18 19 jeweils eine Steuereinheit 23, 26, 27, 28, 29 aufweisen. Die Steuereinheiten sind über eine Verbindung 30 zum direkten Austausch von Daten- und / oder Steuersignalen untereinander miteinander verbunden.

In der aus Fig. 2 ersichtlichen Konfiguration erfolgt der Austausch von Daten- und / oder Steuersignalen über eine zentrale Steuerung 31. Hierbei ist es möglich, dass die Steuereinheiten die Daten- und / oder Steuersignale untereinander direkt austauschen und von der zentralen Steuerung 31 zusätzliche Daten- und / oder Steuersignale erhalten, oder dass die einzelnen Steuereinheiten nach dem Master-/Slave-Prinzip mit der zentralen Steuerung zusammen arbeiten.

### Bezugszeichenliste

- 1: Einlege- und Vereinzelungseinrichtung
- 2: Ausrichteeinrichtung
- 3, 3': Stanzeinrichtung
- 4: Ausbrecheinrichtung
- 5: Nutzenablageeinrichtung
- 6: Trennbogen-Zuführeinrichtung
- 7: Palettenbahnhof 7
- 8: Saugkopf
- 9: Transportband
- 10: Transportkette
- 11: Untertisch
- 12: Obertisch
- 13: Antrieb Stanzeinrichtung
- 14: Exzentergetriebe
- 15: Wagen
- 16: Antrieb Vereinzelungseinrichtung
- 17: Antrieb Ausbrecheinrichtung
- 18: Antrieb Nutzenablageeinrichtung
- 19: Antrieb Transportkette
- 23: Steuereinheit
- 26: Steuereinheit
- 27: Steuereinheit
- 28: Steuereinheit
- 29: Steuereinheit
- 30: Verbindung zum Austausch von Daten- und / oder Steuersignalen
- 31: Zentrale Steuerung

- G: Maschinengestell
- X: Bogendurchlaufrichtung

## Patentansprüche

1. Flachbett-Bogenstanzmaschine zur Stanz- und/oder Prägebearbeitung von bogenförmigen Materialien aus Papier, Pappe und dergleichen, insbesondere zur Herstellung von Papier- oder Kartonzuschnitten, mit einer Stanzeinrichtung (3) und wenigstens einer weiteren Bearbeitungseinrichtung (1, 4, 5) sowie mit einer Transporteinrichtung (10) mit einem Antrieb, um die zu bearbeitenden Materialbögen durch die Stanzeinrichtung (3) und die wenigstens eine weitere Bearbeitungseinrichtung (1, 4, 5) zu transportieren, wobei die Stanzeinrichtung (3) und / oder die wenigstens eine weitere Bearbeitungsstation (1, 4, 5) einen vom Antrieb der Transporteinrichtung (10) unabhängigen eigenen Antrieb (13) besitzt,
**dadurch gekennzeichnet, dass**
der Antrieb (13) der Stanzeinrichtung (3) und/oder der Antrieb (16, 17, 18) der wenigstens einen weiteren Bearbeitungsstation (1, 4, 5) einen Elektromotor (14), insbesondere einen Servo-Motor aufweist, wobei die Antriebe (13, 16, 17, 18) und der Antrieb der Transportvorrichtung (10) jeweils mit einer Steuereinheit versehen sind, und dass die Steuereinheiten der einzelnen Antriebe über eine Verbindung zum Austausch von Daten- und / oder Steuersignalen miteinander verbunden sind, wobei die weinigstens eine weitere Bearbeitungseinrichtung (1, 4, 5) einen vom Antrieb der Transportvorrichtung (10) und dem Antrieb (13) der Stanzeinrichtung (3) unabhängigen eigenen Antrieb (16, 17, 18) besitzt.

2. Flachbett-Bogenstanzmaschine nach Anspruch 1,
**dadurch gekennzeichnet, dass**
jede Bearbeitungseinrichtung (1, 4, 5) einen von dem Antrieb der Stanzeinrichtung (3), den Antrieben der anderen Bearbeitungsstationen sowie von dem Antrieb der Transportvorrichtung (10) unabhängigen eigenen Antrieb (16, 17, 18) besitzt.

3. Flachbctt-Bogenstanzmaschine nach einem der vorhergehenden Ansprüche,
**dadurch gekennzeichnet, dass**
die Steuereinheiten die Daten- und / oder Steuersignale direkt miteinander austauschen.

4. Flachbett-Bogenstanzmaschine nach einem der vorhergehenden Ansprüche,
**dadurch gekennzeichnet, dass**
die Steuereinheiten der einzelnen Antriebe über eine zentrale Steuerung miteinander verbunden sind und der Austausch von Daten- und / oder Steuersignalen nach dem Master-/Slaveprinzip geschieht.

5. Flachbett-Bogenstanzmaschine nach einem der vorhergehenden Ansprüche
**dadurch gekennzeichnet, dass**
die Verbindung zum Austausch von Daten- und / oder Steuersignalen als Feldbus ausgebildet ist.

6. Flachbett-Bogenstanzmaschinen nach Anspruch 5,
**dadurch gekennzeichnet, dass**
der Feldbus als CANopen Bus ausgebildet ist.

7. Flachbett-Bogenstanzmaschine nach einem der vorherigen Ansprüche,
**dadurch gekennzeichnet, dass**
die weiteren Bearbeitungseinrichtungen eine Einrichtung zum Einliegen und/oder Vereinzeln und/oder Ausrichten der zu bearbeitenden Materialbögen und/oder zum Ausbrechen des Abfalls und/oder zum Ablegen der ausgestanzten Nutzen aufweist.

## Claims

1. Sheet-fed flatbed diecutting machine for diecutting or embossing sheet-shaped material made of paper, board and the like, in particular for producing paper or cardboard blanks, including a diecutting device and at least one further processing station (1, 4, 5) and a transport device (10) with a drive for transporting the sheets of material to be processed through the diecutting device (3) and the at least one further processing device (1, 4, 5), the diecutting device (3) and/or the at least one further processing station (1, 4, 5) having its own drive (13) independent of the drive of the transport device (10)
**characterized by**
the fact that the drive (13) of the diecutting device and/or the drive (16, 17, 18) of the at least one further processing station (1, 4, 5) has an electric motor (14), in particular a servomotor, the drives (13, 16, 17, 18) and the drive of the transport device (10) being provided with a respective control unit,
and that the control units of the individual drives are connected by a connection for exchanging data and/or control signals, the at least one further processing device (1, 4, 5) having its own drive (16, 17, 18), which is independent of the drive of the transport device (10) and of the drive (13) of the diecutting device (3).

2. Sheet-fed flatbed diecutting machine according to Claim 1,
**characterized by**
the fact that each processing device (1, 4, 5) has its own drive (16, 17, 18), which is independent of the drive of the diecutting device (3), of the drives of the other processing stations, and of the drive of the transport device (10).

3. Sheet-fed flatbed diecutting machine according to one of the preceding claims,
**characterized by**
the fact that the control units directly exchange the data and/or control signals with each other.

4. Sheet-fed flatbed diecutting machine according to one of the preceding claims,
**characterized by**
the fact that the control units of the individual drives are connected to each other via a central control unit and that the exchange of data and/or control signals occurs in accordance with the master/slave principle.

5. Sheet-fed flatbed diecutting machine according to one of the preceding claims,
**characterized by**
the fact that the connection for exchanging data and/or control signals is constructed as a fieldbus.

6. Sheet-fed flat-bed diecutting machine according to Claim 5,
**characterized by**
the fact that the fieldbus is a CANopen bus.

7. Sheet-fed flatbed diecutting machine according to one of the preceding claims,
**characterized by**
the fact that the further processing devices are a device for inserting and/or separating and/or aligning the sheets of material to be processed and/or for stripping off the waste and/or for depositing the cut blanks.

## Revendications

1. Presse de découpe de feuilles à plat pour la découpe et/ou le gaufrage de matériaux en forme de feuilles en papier, carton et similaire, en particulier pour la fabrication de découpes en papier ou carton, avec un dispositif de découpe (3) et au moins un autre dispositif de transformation (1, 4, 5) ainsi qu'un dispositif de transport (10) avec un entraînement pour transporter les feuilles de matière à traiter à travers le dispositif de transport (3) et au moins un autre dispositif de traitement (1, 4, 5), le dispositif de découpe (3) et/ou au moins l'autre dispositif de traitement (1, 4, 5) possédant un propre entraînement (13), indépendant de l'entraînement du dispositif de transport (10),
**caractérisée en ce que**
l'entraînement (13) du dispositif de découpe (3) et/ou l'entraînement (16, 17, 18) d'au moins une autre station de traitement (1, 4, 5) présente un moteur électrique (14), en particulier un servomoteur, les entraînements (13, 16, 17, 18) et l'entraînement du dispositif de transport (10) sont munis respectivement d'une unité de commande et **en ce que** les unités de commande de chacun des entraînements sont reliées par une connexion pour l'échange de signaux de données et/ou de commande, au moins un autre dispositif de traitement (1, 4, 5) possédant un propre entraînement (16, 17, 18) indépendant de l'entraînement du dispositif de transport (10) et de l'entraînement (13) du dispositif de découpe (3).

2. Presse de découpe de feuilles à plat selon la revendication 1, **caractérisée en ce que** chaque dispositif de traitement (1, 4, 5) possède un propre entraînement (16, 17, 18) indépendant de l'entrainement du dispositif de découpe (3), des entraînements des autres stations de traitements ainsi que de l'entraînement du dispositif de transport (10).

3. Presse de découpe de feuilles à plat selon l'une des revendications précédentes, **caractérisée en ce que** les unités de commande échangent les signaux de données et/ou de commande directement entre elles.

4. Presse de découpe de feuilles à plat selon l'une des revendications précédentes, **caractérisée en ce que** les unités de commande de chacun des entraînements sont reliées entre elles par une commande centrale et que l'échange de signaux de données et /ou de commande s'effectue selon le principe de maître/esclave.

5. Presse de découpe de feuilles à plat selon l'une des revendications précédentes, **caractérisée en ce que** la connexion pour l'échange de signaux de données et/ou de commande est réalisée comme un bus de champ.

6. Presse de découpe de feuilles à plat selon la revendication 5, **caractérisée en ce que** le bus de champ est réalisé comme un bus CANopen.

7. Presse de découpe de feuilles à plat selon l'une des revendications précédentes, **caractérisée en ce que** les autres dispositifs de traitement présentent un dispositif pour l'insertion et/ou la séparation et/ou l'orientation des feuilles de matières à traiter et/ou pour l'éjection de déchets et/ou la dépose des poses découpées.
